# EUROPÄISCHE PATENTSCHRIFT

(11) **EP 0 124 809 B1**
(45) Veröffentlichungstag und Bekanntmachung des Hinweises auf die Patenterteilung: **01.04.1987**
(21) Anmeldenummer: 84104376.3
(22) Anmeldetag: 18.04.1984
(51) Int. Cl.: H01F 27/22, H01F 27/08

(54) **Induktives Bauelement**
Inductive element
Composant inductif

(30) Priorität: 10.05.1983 CH 2547/83
(43) Veröffentlichungstag der Anmeldung: 14.11.1984
(73) Patentinhaber: BBC Aktiengesellschaft Brown, Boveri & Cie., CH-5401 Baden (CH)
(72) Erfinder: Mesic, Ejub, Dipl.-Ing., CH-5442 Fislisbach (CH)

## Beschreibung

Die Erfindung betrifft ein induktives Bauelement gemäss dem Oberbegriff des Anspruchs 1. Ein solches Bauelement ist aus der JP-A-56.27908 bekannt.

Dieses Bauelement ist beispielsweise als Transformator mit Primär- und Sekundärwicklung zur Umsetzung von Wechselspannungen und -strömen oder als Drossel zur Glättung pulsierender Gleichströme ein Grundelement der Elektrotechnik. Im Zuge der wachsenden Verbreitung von thyristorbestückten Umrichterschaltungen für eine Vielzahl von Anwendungen in der Antriebstechnik, so z.B. bei elektrischen Lokomotiven, Strassenbahnen oder Trolle^{y}bussen, hat sich insbesondere solchen Drosseln ein grosses Einsatzgebiet eröffnet, die sich einerseits durch grosse thermische Belastbarkeit und Stabilität und andererseits durch einen möglichst kompakten Aufbau auszeichnen.

Da bei den zur Glättung verwendeten Drosseln die Ummagnetisierungsverluste im Kern gegenüber den ohmschen Verlusten in der Wicklung in den Hintergrund treten, konzentriert sich bei den Betrachtungen über die thermische Belastbarkeit das Interesse auf die Abfuhr der in der Wicklung anfallenden Wärme, die insbesondere auch aus den inneren Wicklungslagen der Spule nach aussen gebracht werden soll. Zur Verbesserung der Wärmeabfuhr aus der Spulenwicklung eines induktiven Bauelementes ist es bekannt, bei der Wicklung zwischen den Wicklungslagen, insbesondere bei den Wickelköpfen, Distanzstäbe vorzusehen. Diese Distanzstäbe aus einem isolierenden Material sind zwischen verschiedenen Lagen versetzt so angeordnet, dass sich beim Wickeln durch die Eigenspannung der Wicklungsdrähte an beiden Seiten der Stäbe kanalartige Durchgänge bilden, durch die eine konvektive oder forcierte Kühlung der inneren Spulenbereiche erfolgen kann.

Das Einlegen der Distanzstäbe während des Wickelvorganges verursacht einen erheblichen, zusätzlichen Aufwand bei der Herstellung solcher induktiver Bauelemente und muss üblicherweise von Hand vorgenommen werden, weil dieser Arbeitsablauf einer Automatisierung nur schwer zugänglich ist. Darüber hinaus führen die eingelegten Distanzstäbe vor allem im Aussenteil der Wicklung dazu, dass die Wicklung ausbaucht und die äusseren Abmessungen des Bauelementes drastisch vergrössert werden. Schliesslich ist auch die Temperaturverteilung in der Wicklung nach wie vor sehr ungleichmässig, weil die Wärmeabfuhr durch den Einsatz der Kühlkanäle für die im Kernbereich befindlichen Spulenabschnitte nicht wesentlich verbessert wird.

Es ist weiterhin bekannt (z.B. aus der JP-A-58.4908), den Kern des Bauelementes in Teilpakete zu unterteilen. Diese Unterteilung vergrössert zum einen die mit einem Kühlmedium in Kontakt stehende Fläche des magnetischen Kerns und verschafft zum anderen dem Kühlmedium Zutritt zu den inneren Bereichen der Wicklung. Hierbei wird jedoch sowohl die im Kern durch Wirbelströme (oder Strahlung bzw. Konvektion) vorhandene Wärme, als auch die in der Wicklung anfallende Wärme, jeweils getrennt, an das Kühlmedium abgegeben.

Auf der anderen Seite ist in der eingangs genannten Druckschrift vorgeschlagen worden, den magnetischen Kern thermisch durch Körperkontakt an die Wicklung anzukoppeln und gleichsam als wärmeableitenden «Kühlkörper» zu benutzen, der einen grossen Teil der in der Wicklung entstehenden Wärme aufnehmen kann. Aufgrund des kompakten Kerns werden hierbei jedoch keine optimalen thermischen Verhältnisse erzielt.

Aufgabe der vorliegenden Erfindung ist es daher, ein induktives Bauelement zu schaffen, dessen thermische Belastbarkeit in einfach zu realisierender Weise und ohne Vergrösserung der äusseren Abmessungen gegenüber den Bauelementen der bekannten Art merklich verbessert ist.

Die Aufgabe wird bei einem induktiven Bauelement der eingangs genannten Art durch die Merkmale aus dem kennzeichnenden Teil des Anspruchs 1 gelöst. Das Wesen der Erfindung besteht darin, den Kern des induktiven Bauelementes zur Wärmeabfuhr heranzuziehen. Durch den engen thermischen Kontakt zwischen der Wicklung und dem Kernaussenteil, der sich aus der geringen Breite der Wicklungslücke und/oder ihre Füllung mit einem festen Isolierstoff ergibt, wird die Wärme gerade aus dem thermisch besonders belasteten Spulenabschnitt innerhalb des Kernbereichs direkt auf den Kern übertragen und aufgrund der guten Wärmeleitfähigkeit des Kerns an die Aussenflächen weitergeleitet. Dadurch erhält man einerseits eine wesentlich vergrösserte Fläche für die Wärmeabgabe nach aussen und zum anderen dient der Kern als zusätzlicher Wärmespeicher, der die bei kurzzeitiger Überlastung auftretende Wicklungswärme aufnimmt und so einen Temperaturausgleich auf unterkritische Werte herbeiführt.

Mit dem Füllen der Wicklung durch einen festen Isolierstoff wird bei gleichzeitigem Schutz der Wicklung ein Übergang mit Festkörper-Wärmeleitung geschaffen, der sich durch einfaches Imprägnieren herstellen lässt. Besonders günstig ist es in diesem Zusammenhang, als Isolierstoff ein faserverstärktes Material vorzusehen, dessen thermische und mechanische Eigenschaften sehr gut auf die Anforderungen dieses Anwendungsfalles abgestimmt werden können.

Erfindungsgemäss ist der Kern des induktiven Bauelements als Paket aus Transformatorblechen zusammengesetzt. Obgleich die Bleche wegen der Wirbelstromverluste im Stapel mit isolierenden Zwischenschichten angeordnet sind, ist der Stapel dennoch so orientiert, dass sich gerade von der Wicklung nach aussen, senkrecht zur Flächennormalen der Bleche, eine gute Wärmeleitung ergibt. Das Paket des Kerns ist zur Vergrösserung der Wärmeübergangsfläche in Teilpakete unterteilt und die Teilpakete sind durch Distanzstücke voneinander getrennt und bilden innerhalb des Kerns Kühlkanäle. Dadurch ist es möglich, die Wärmeabgabe vom Kern an den Aussenraum im Vergleich zum einteiligen Kern zu vervielfachen und die Kühlung effektiver zu gestalten.

Der Betrieb eines induktiven Bauelementes nach der Erfindung zeichnet sich dadurch aus, dass der Kern grossflächig mit einem Kühlmedium, vorzugsweise Luft, in Berührung gebracht und die in der Wicklung erzeugte Wärme über den Kern an das Kühlmedium abgegeben wird. Die grosse Oberfläche des Kerns kann zur Wärmeabgabe nach aussen eingesetzt werden. Zusätzliche Vorteile ergeben sich dabei, wenn die Kühlung mit dem Kühlmedium forciert, also z.B. mittels eines Gebläses erfolgt.

Die Erfindung soll nachfolgend in Ausführungsbeispielen anhand der Zeichnung beschrieben und näher erläutert werden. Es zeigen:
Fig. 1 ein herkömmliches induktives Bauelement mit einem E-I-Kern in Draufsicht,
Fig. 2 die Seitenansicht des Bauelementes nach Fig. 1,
Fig. 3 ein induktives Bauelement mit einem in Teilpakete unterteilten Kern nach der Erfindung in Draufsicht.

In Fig. 1 ist als Beispiel ein bekanntes induktives Bauelement mit einem E-I-Kern 2 in der Draufsicht dargestellt. Der Kern 2, der einen weitgehend geschlossenen, magnetischen Kreis bildet, lässt sich unterteilen in einen Kerninnenteil 6 und Kernaussenteile 7. Der Kerninnenteil 6 wird von einer Wicklung 1 umschlossen, die in üblicher Weise aus einem Draht gewickelt und in ihrer Windungszahl auf die elektrischen und magnetischen Eigenschaften des Bauelementes abgestimmt ist. Die schraffiert eingezeichneten Wicklungsinnenbereiche 1' der Wicklung 1 sind ihrerseits vom Kern 2 umschlossen, so dass die in ihnen erzeugte Wärme bei den meisten bisher bekannten Bauelementen innerhalb der Wicklung 1 nach aussen transportiert und dort an die Umgebung abgegeben werden musste, weil die Kernaussenteile 7 eine direkte Kühlung der Wicklungsinnenbereiche 1' mit einem Kühlmedium verhinderten und ein direkter Wärmeübergang auf die Kernaussenteile 7 aufgrund des schlechten thermischen Kontaktes durch eine vergleichsweise grosse, mit Luft gefüllte Wicklungslücke 8 zwischen den Wicklungsinnenbereichen 1' und den Kernaussenteilen 7 nicht möglich war.

Bei anderen bekannten Bauelementen dagegen steht die Wicklung 1 mit den Kernaussenteilen 7 in engem thermischen Kontakt. Dies wird dadurch erreicht, dass die Wicklungslücke 8 statt mit der sehr schlecht wärmeleitenden Luft, mit einem festen Isolierstoff ausgefüllt ist und/oder auch die Breite d der Wicklungslücke 8 kleiner als 0,5 mm gewählt wird. Aufgrund des engen thermischen Kontakts kann die Wärme aus den Wicklungsinnenbereichen 1' direkt an die Kernaussenteile 7 abgegeben und wegen der guten Wärmeleitfähigkeit des Kerns 2 über eine äussere Oberfläche an die Umgebung abgeführt werden.

Besonders vorteilhaft ist es, die Wicklungslücke 8 in einer Breite von etwa 0,2 mm auszuführen, weil dann einerseits beim Einschieben der Wicklung in den Kern ausreichend Platz verbleibt, um die Isolation der Wicklung nicht zu gefährden, und andererseits nur wenig zusätzliches Material zum Ausfüllen der Wicklungslücke verwendet werden muss, was den thermischen Kontakt günstig beeinflusst. Das Ausfüllen der Wicklungslücke 8 kann beispielsweise durch das an sich bekannte Verfahren der Vakuumimprägnierung erfolgen, wobei Lücken mit grösserer Breite vor der Imprägnierung mit Fasermatten verfüllt werden können.

Fig. 2 zeigt das induktive Bauelement nach Fig. 1 in der Seitenansicht. Man erkennt deutlich, wie die den Kernaussenteilen 7 zugewandten Seiten der Wicklung 1 über die ausgefüllten Wicklungslücken 8 an die Kernaussenteile 7 thermisch eng durch Festkörperkontakt angekoppelt sind. Der Kern 2 ist üblicherweise mit einem Luftspalt 5 versehen, der als Parameter für die Festlegung der elektrischen Daten des induktiven Bauelements dient und zusammen mit den Parametern der Wicklung 1 und des Kerns 2 dazu benutzt werden kann, die Wicklung 1 bei vorgegebenem Kern 2 in ihren geometrischen Abmessungen stets so auszulegen, dass sich nur eine kleine Wicklungslücke 8 ergibt.

Sehr günstige Verhältnisse hinsichtlich der Wärmeabfuhr werden nun erfindungsgemäss erreicht, wenn der Kern 2 als Paket aus einem Stapel von Transformatorblechen aufgebaut ist. Die Transformatorbleche, die aus bekannten metallischen Legierungen mit entsprechenden magnetischen Eigenschaften gefertigt sind, haben als Metallbleche die erforderliche gute Wärmeleitfähigkeit, um ohne hohe Temperaturgradienten ausreichend grosse Wärmemengen transportieren zu können. Damit die Wärme dann vom Kern 2 über seine aussenliegenden Oberflächen an die Umgebung abgeführt werden kann, sollten diese Wärmeübergangsflächen möglichst gross sein. Um Fläche zu gewinnen, werden nach der Erfindung, wie in Fig. 3 dargestellt, Kühlkanäle 4 im Kern 2 vorgesehen, durch die ein geeignetes Kühlmedium, vorzugsweise Luft, hindurchtreten und dabei Wärme von den angrenzenden Kernwänden aufnehmen kann. Die Veränderung im Kernquerschnitt, die sich durch die Kühlkanäle 4 bei gleichbleibenden Aussenabmessungen des Kerns ergibt, ist vergleichsweise gering und die mit ihr verbundene Änderung der elektrischen Eigenschaften des Bauelementes kann durch die Modifizierung anderer Parameter in einfacher Weise ausgeglichen werden. Bei dem aus Transformatorblechen aufgebauten Kern werden die Kühlkanäle 4 dadurch erzeugt, dass kleinere Stapel von Blechen weggelassen und die übriggebliebenen Teilpakete 21, ..., 23 mit entsprechenden Distanzstücken 3 in den Zwischenräumen zusammengesetzt werden. Die Kühlkanäle 4 haben den zusätzlichen Vorteil, dass die Wicklungsinnenbereiche 1' zumindest teilweise direkt vom Kühlmedium umströmt werden.

Als Beispiel für die Abmessungsverhältnisse kann ein Kern genommen werden, dessen Teilpakete 21, ..., 23 jeweils eine Dicke von etwa 60 mm aufweisen, während der durch die Distanzstücke 3 festgelegte Abstand zwischen den Teilpaketen und damit die Breite der Kühlkanäle 4 etwa 6 mm beträgt. Die Verbesserung in der thermischen Belastbarkeit, wie sie sich durch Einführung der Kühlkanäle 4 ergibt, lässt sich durch die folgenden Zahlenverhältnisse ausdrücken: Wenn die thermische Belastbarkeit eines induktiven Bauelements mit Konvektionskühlung über den Kern mit 100% festgesetzt wird, kann dieser Wert durch forcierte Kühlung z.B. auf 300% gesteigert werden. Die Einführung der Kühlkanäle 4 bringt dann eine weitere Steigerung der Belastbarkeit auf etwa 370% bei gleichbleibendem Kühlmitteldurchsatz.

Insgesamt hat ein induktives Bauelement nach der Erfindung den Vorteil, dass seine thermische Belastbarkeit bei gleichen äusseren Abmessungen gegenüber dem Stand der Technik erheblich vergrössert wird, wobei diese Verbesserung mit sehr einfachen Mitteln zu erreichen ist.

## Patentansprüche

1. Induktives Bauelement, insbesondere Drossel für die Leistungselektronik, umfassend wenigstens eine Wicklung (1 ) und einen Kern (2) hoher magnetischer Permeabilität, welcher Kern (2) im wesentlichen aus einem Metall besteht und als weitgehend geschlossener, magnetischer Kreis ausgebildet ist, und sich aus einem Kerninnenteil (6) und einem Kernaussenteil (7) zusammensetzt, wobei die Wicklung (1) den Kerninnenteil (6) umschliesst und ihrerseits von dem Kern (2) umschlossen wird, und vom Kernaussenteil (7) durch eine Wicklungslücke (8) mit einer Breite (d) von weniger als 0,5 mm getrennt und/oder die Wicklungslücke (8) mit einem festen Isolierstoff ausgefüllt sind, dadurch gekennzeichnet, dass der Kern (2) als Paket aus Transformatorblechen aufgebaut ist, und das Paket zur Vergrösserung der Wärmeübergangsfläche in Teilpakete (21, ..., 23) unterteilt ist und die Teilpakete (21, ..., 23) durch Distanzstücke (3) voneinander getrennt sind und Kühlkanäle (4) bilden.

2. Induktives Bauelement nach Anspruch 1, dadurch gekennzeichnet, dass der Isolierstoff ein faserverstärktes Epoxydharz ist.

## Revendications

1. Composant inductif, en particulier bobine de self destinée à l'électronique de puissance, comprenant au moins un bobinage (1) et un noyau (2) présentant une perméabilité magnétique élevée, lequel noyau (2) est constitué essentiellement d'un métal et forme un circuit magnétique largement fermé, et se compose d'une partie interne (6) et d'une partie externe (7), dans lequel le bobinage (1) entoure la partie interne (6) du noyau et est à son tour entouré par le noyau (2), et est séparé de la partie externe (7) du noyau par un intervalle (8) d'une largeur (d) inférieure à 0,5 mm et/ou l'intervalle (8) est rempli d'un matériau isolant solide, caractérisé en ce que le noyau (2) est constitué par un assemblage de tôles de transformateur, en ce que l'assemblage est subdivisé en paquets partiels (21, ..., 23) dans le but d'accroître la surface d'échange de chaleur et en ce que les paquets partiels (21, ..., 23) sont séparés l'un de l'autre par des pièces d'écartement (3) et forment des canaux de refroidissement (4).

2. Composant inductif suivant la revendication 1, caractérisé en ce que le matériau isolant est une résine époxy renforcée par des fibres.

## Claims

1. Inductive component, in particular choke for power electronics, comprising at least a winding (1) and a core (2) of high magnetic permeability, which core (2) consists substantially of a metal and is designed as a substantially closed magnetic circuit and is made up of a core inner part (6) and a core outer part (7), the winding (1) enclosing the core inner part (6) and for its part being enclosed by the core (2), and being isolated from the core outer part (7) by a winding gap (8) with a width (d) of less than 0.5 mm and or the winding gap (8)being filled with a solid insulating material characterised in that the core (2) is constructed as a package of transformer sheets and, to increase the heat transfer area, the package is subdivided into subpackages (21, ..., 23) and the subpackages (21, ..., 23) are isolated from one another by spacers (3) and form cooling channels (4).

2. Inductive component according to Claim 1, characterised in that the insulating material is a fibre-reinforced epoxy resin.
